# EUROPÄISCHE PATENTSCHRIFT

(11) **EP 3 490 418 B1**
(45) Veröffentlichungstag und Bekanntmachung des Hinweises auf die Patenterteilung: **20.01.2021**
(21) Anmeldenummer: 17745726.4
(22) Anmeldetag: 31.07.2017
(51) Int. Cl.: A47L 9/04, A47L 9/28

(54) **FEUCHTREINIGUNGSGERÄT MIT EINER REINIGUNGSWALZE**
WET CLEANING DEVICE WITH A CLEANING ROLLER
APPAREIL DE NETTOYAGE HUMIDE AVEC ROULEAU DE NETTOYAGE

(30) Priorität: 01.08.2016 DE 102016114169
(43) Veröffentlichungstag der Anmeldung: 05.06.2019
(73) Patentinhaber: Vorwerk & Co. Interholding GmbH, 42275 Wuppertal (DE)
(72) Erfinder: GUNTER, Christoph, 42117 Wuppertal (DE); JENTSCH, Jochen, 13505 Berlin (DE)
(74) Vertreter: Müller, Enno
(86) Internationale Anmeldenummer: PCT/EP2017/069283
(87) Internationale Veröffentlichungsnummer: WO 2018/024656

(56) Entgegenhaltungen:
- DE-B3- 10 229 611
- US-A1- 2015 313 431

## Beschreibung

### Gebiet der Technik

Die Erfindung betrifft ein Feuchtreinigungsgerät, insbesondere ein Feuchtwischgerät, mit einer um eine Walzenachse rotierbar gelagerten Reinigungswalze und einer die Reinigungswalze in Umfangsrichtung zumindest teilweise umgebenden Walzenabdeckung, welche mindestens ein verlagerbares Abdeckungselement zum wahlweisen Verschließen und/oder Öffnen eines Öffnungsbereiches der Walzenabdeckung aufweist.

### Stand der Technik

Feuchtreinigungsgeräte der vorgenannten Art sind im Stand der Technik bekannt.

Die DE 102 29 611 B3 offenbart beispielsweise ein Feuchtreinigungsgerät mit einem um eine Drehachse drehend antreibbaren Wischkörper, bei welchem eine Reinigungsflüssigkeit aus einem Vorratstank entnommen und mittels in Richtung der Drehachse des Wischkörpers angeordneter Sprühdüsen auf die Oberfläche des Wischkörpers gesprüht wird. Der so befeuchtete Wischkörper wird während eines Wischbetriebs über eine zu reinigende Fläche geführt, wobei der Wischkörper Schmutz von der zu reinigenden Fläche aufnimmt.

Während des Wischbetriebs wird der Wischkörper zunehmend mit Schmutz belegt, so dass eine Regeneration erforderlich wird. Hierzu wird der Wischkörper von der zu reinigenden Fläche abgehoben, mit einem Gehäuse umgeben und mit unverbrauchter Reinigungsflüssigkeit besprüht. Der Wischkörper rotiert, so dass Reinigungsflüssigkeit und Schmutz aus dem Wischkörper ausgetrieben werden, auf die Innenseite des Gehäuses treffen und in einen Sammelbehälter für Schmutzflüssigkeit überführt werden.

Nach Beendigung des Regenerationsbetriebs verbleiben üblicherweise Reste von Reinigungsflüssigkeit innerhalb des Gehäuses, welche bei einem anschließenden Öffnen des Gehäuses zurück auf die frisch gereinigte Fläche abtropfen können. Dies beeinträchtigt das zuvor erreichte Wischergebnis.

### Zusammenfassung der Erfindung

Es ist daher Aufgabe der Erfindung, ein Feuchtreinigungsgerät zu schaffen, welches ein Abtropfen von eventuell in der Walzenabdeckung vorhandener Flüssigkeit verhindert.

Zur Lösung der vorgenannten Aufgabe wird vorgeschlagen, dass das verlagerbare Abdeckungselement eine ein Speichervolumen bereitstellende Auffangeinrichtung, insbesondere einen Auffangbehälter, zum Sammeln von innerhalb der Walzenabdeckung zurückbleibender Flüssigkeit aufweist.

Gemäß der Erfindung ist nun an dem verlagerbaren Abdeckungselement eine Auffangeinrichtung angeordnet, in welche die innerhalb der Walzenabdeckung zurückbleibende Flüssigkeit hineinfließen kann. Die Flüssigkeit strömt dabei bei einer Verlagerung des Abdeckungselementes von einer Schließstellung des Abdeckungselementes in eine Öffnungsstellung des Abdeckungselementes der Schwerkraft folgend an einer Innenwandung des Abdeckungselementes entlang zu der Auffangeinrichtung hin, wo die Flüssigkeit aufgefangen wird und somit nicht von der Walzenabdeckung abtropfen kann. Vorteilhaft ist die Auffangeinrichtung dabei nach der Art eines Auffangbehälters ausgebildet. Der Auffangbehälter kann eine einzelne Kammer oder auch mehrere Kammern aufweisen, in welchen die Flüssigkeit gesammelt wird. Das freie Volumen der Kammer bzw. der Kammern bestimmt dabei das Speichervolumen der Auffangeinrichtung, das heißt diejenige Flüssigkeitsmenge, welche in der Auffangeinrichtung aufgenommen werden kann. Die Auffangeinrichtung kann einteilig mit dem Abdeckungselement ausgebildet sein, beispielsweise in der Form eines gemeinsamen Spritzgussteils. Alternativ kann die Auffangeinrichtung als separat hergestelltes Element an dem Abdeckungselement angeordnet werden, beispielsweise durch Verbindungstechniken wie Kleben, Schweißen, Einrasten und dergleichen, wobei solchen Befestigungsmethoden der Vorrang zu gewähren ist, welche eine fluiddichte Verbindung zwischen dem Abdeckungselement und der Auffangeinrichtung bereitstellen.

Es wird vorgeschlagen, dass die Auffangeinrichtung radial nach innen versetzt an einer zu der Reinigungswalze gewandten Innenwandung des Abdeckungselementes angeordnet ist. Die Auffangeinrichtung befindet sich somit direkt in dem Strömungsweg der Flüssigkeit, welche entlang der Innenwandung des Abdeckungselementes strömt. Vorzugsweise befindet sich die Auffangeinrichtung in Umfangsrichtung des Abdeckungselementes an demjenigen Endbereich des Abdeckungselementes, welcher in einem vollständig geöffneten Zustand der Walzenabdeckung einen tiefsten Punkt des in die Öffnungsstellung verlagerten Abdeckungselementes darstellt. Dadurch wird sichergestellt, dass die Flüssigkeit nicht aus der Auffangeinrichtung entweichen kann, sondern wie in einem aufrecht stehenden Behälter gefangen ist. Vorzugsweise ist die radiale Breite der Auffangeinrichtung geringer als der radiale Abstand zwischen der Reinigungswalze und dem Abdeckungselement, so dass das Abdeckungselement verlagert werden kann, ohne dass die Auffangeinrichtung an der Reinigungswalze reibt. Beispielsweise kann die Auffangeinrichtung eine radiale Breite von wenigen Millimetern aufweisen, beispielsweise 5 mm bis 10 mm, wobei zwischen der Auffangeinrichtung und der Reinigungswalze noch ein radialer Freiraum von vorzugsweise zumindest 2 mm verbleiben sollte, um Änderungen des Durchmessers der Reinigungswalze, beispielsweise aufgrund von zentrifugalkraftabhängigen Verformungen, aufzufangen.

Es wird vorgeschlagen, dass die Auffangeinrichtung ausgebildet ist, eine Flüssigkeitsmenge von bis zu 30 ml aufzunehmen. Bei einer gesamten Flüssigkeitsmenge des Feuchtreinigungsgerätes von beispielsweise 250 ml reicht ein Fassungsvermögen der Auffangeinrichtung von bis zu 30 ml aus, um die nach einem Regenerationsvorgang der Reinigungswalze in der Walzenabdeckung verbleibende Restflüssigkeit sicher aufnehmen zu können. Darüber hinaus wird üblicherweise nicht die gesamte zur Verfügung stehende Flüssigkeitsmenge des Feuchtreinigungsgerätes auf einmal zur Befeuchtung der Reinigungswalze verwendet. Daher beträgt derjenige Anteil der Flüssigkeit, welcher bei dem Abschleudern von der Reinigungswalze während des Regenerationsbetriebs nicht zu einem Sammelbehälter für Schmutzflüssigkeit gelangt, üblicherweise nur einen sehr geringen Bruchteil der Gesamtflüssigkeitsmenge. Sofern die Auffangeinrichtung daher bis zu 30 ml Flüssigkeit aufnehmen kann, gegebenenfalls auch weniger, beispielsweise nur 20 ml oder nur 10 ml, ist ein Abtropfen zuverlässig verhindert.

Es wird vorgeschlagen, dass die Auffangeinrichtung eine Öffnung aufweist, welche dem Speichervolumen in eine Öffnungsrichtung der Walzenabdeckung vorauseilt. Die vorzugsweise als Auffangbehälter ausgebildete Auffangeinrichtung weist somit eine Öffnung auf, die sich während der Verlagerung des Abdeckungselementes so mitverlagert, dass die Öffnung in der Öffnungsstellung des Abdeckungselementes (bezogen auf eine Vertikale) oberhalb des Speichervolumens angeordnet ist. Dadurch wird sichergestellt, dass die Flüssigkeit die Auffangeinrichtung nicht verlassen kann. Bei der Rückverlagerung des Abdeckungselementes in die Schließstellung kann die Öffnung hingegen wieder unter eine Ebene des Speichervolumens gelangen, so dass Flüssigkeit aus der Auffangeinrichtung auf die Innenwandung des Abdeckungselementes entweichen kann. Dies kann zu dem Zweck geschehen, dass die bei einem vorhergehenden Regenerationsbetrieb in der Walzenabdeckung verbliebene Flüssigkeit während des nächsten Regenerationsbetriebs wieder durch die Rotation der Reinigungswalze zu einem Sammelbehälter geschleudert werden kann. Alternativ könnte die Öffnung der Auffangeinrichtung einem Teil des Speichervolumens jedoch auch nacheilen (bezogen auf die Öffnungsrichtung). Bei dieser Ausgestaltung ist es jedoch vorteilhaft, dass der Öffnung der Auffangeinrichtung ein Kanal, eine Flüssigkeitsleitung oder dergleichen zugeordnet ist, welche in einen Sammelbehälter für Schmutzflüssigkeit mündet. Selbstverständlich kann die Auffangeinrichtung in beiden Fällen auch mehrere Öffnungen aufweisen, welche auch auf unterschiedlichen Höhenniveaus angeordnet sein können.

Es wird vorgeschlagen, dass die Auffangeinrichtung entlang der gesamten axialen Längserstreckung des Abdeckungselementes ausgebildet ist. Bei dieser Ausgestaltung ist es besonders einfach möglich, Flüssigkeit, welche sich entlang der gesamten axialen Länge der Walzenabdeckung auf der Innenwandung des Abdeckungselementes bzw. der gesamten Walzenabdeckung befindet, gleichermaßen optimal in die Auffangeinrichtung zu leiten. Es ist somit nicht erforderlich, weitere Flüssigkeitsleiteinrichtungen auf der Innenwandung des Abdeckungselementes vorzusehen, welche die Flüssigkeit zu der Auffangeinrichtung leiten. Vielmehr gelangt die auf der Innenwandung befindliche Flüssigkeit der Schwerkraft folgend bei einem Öffnen des Öffnungsbereiches der Walzenabdeckung stets in die Auffangeinrichtung. Ein Abtropfen von Flüssigkeit von der Walzenabdeckung ist somit über die gesamte axiale Länge der Walzenabdeckung wirksam verhindert.

Es wird vorgeschlagen, dass die Auffangeinrichtung in Umfangsrichtung des Abdeckungselementes über einen Winkelabschnitt von 30° bis 90° ausgebildet ist. Die vorgeschlagene Größe des Winkelabschnittes von 30° bis 90° eignet sich insbesondere bei Abdeckungselementen, welche um ungefähr 180° verlagerbar sind, um den Öffnungsbereich wahlweise zu öffnen bzw. zu verschließen. Die Flüssigkeit fließt bei Stillstand der Reinigungswalze zu dem tiefsten Punkt innerhalb der Walzenabdeckung. Bei geschlossener Walzenabdeckung sollte die Auffangeinrichtung vorzugsweise nicht genau dort angeordnet sein, da ansonsten direkt von der Reinigungswalze vertikal nach unten abtropfende Flüssigkeit auf eine Außenwandung der Auffangeinrichtung tropft und von dort aus bei einem anschließenden Öffnen des Öffnungsbereiches auf eine frisch gereinigte Fläche gelangen kann. Sofern die Auffangeinrichtung wie vorgeschlagen nur 30° bis 90° eines Umfangsabschnittes des Abdeckungselementes bedeckt, besteht ein ausreichender Winkelabschnitt, welcher für das Abtropfen von Flüssigkeit neben die Auffangeinrichtung frei bleibt. Es ist insbesondere empfehlenswert, dass die Auffangeinrichtung bei geschlossener Stellung der Walzenabdeckung nicht vertikal unter der Reinigungswalze angeordnet ist, sondern demgegenüber um einen Winkel versetzt ist, beispielsweise bezogen auf einen Winkel zwischen einer vertikalen Richtung und einer Ebene, in welcher die Öffnung der Auffangeinrichtung angeordnet ist, von vorzugsweise mindestens 30°.

Alternativ oder zusätzlich zu der zuvor vorgeschlagenen Auffangeinrichtung, welche sich entlang der gesamten axialen Längserstreckung des Abdeckungselementes erstreckt, wird vorgeschlagen, dass das Feuchtreinigungsgerät mindestens eine Auffangeinrichtung aufweist, welche bezogen auf eine axiale Richtung endseitig an dem Abdeckungselement angeordnet ist. Gemäß dieser Ausführung wird die innerhalb der Walzenabdeckung zurückbleibende Flüssigkeit in einer endseitigen Auffangeinrichtung des Abdeckungselementes gesammelt. Vorteilhaft weist das Abdeckungselement an beiden axialen Endseiten eine Auffangeinrichtung auf. Alternativ kann die Auffangeinrichtung anstatt an dem Abdeckungselement selbst auch an oder in einem zu dem Gehäuse des Feuchtreinigungsgerätes feststehenden Teil der Walzenabdeckung oder an bzw. in dem Gerätegehäuse angeordnet sein. In dem Fall, dass an jeder axialen Endseite der Walzenabdeckung eine Auffangeinrichtung angeordnet ist, kann jede der Auffangeinrichtungen vorzugsweise eine Flüssigkeitsmenge von bis zu 15 ml aufnehmen, so dass die gesamte aufnehmbare Flüssigkeitsmenge bis zu 30 ml beträgt. Die Auffangeinrichtung bzw. die Auffangeinrichtungen können nach der Art einer endseitigen Kappe lösbar an dem Abdeckungselement bzw. der Walzenabdeckung angeordnet sein. Dies ermöglicht ein Entfernen der Auffangeinrichtung aus dem Feuchtreinigungsgerät, so dass die Auffangeinrichtung leicht von einem Nutzer des Feuchtreinigungsgerätes gereinigt werden kann, insbesondere um Schmutzablagerungen von Zeit zu Zeit zu entfernen.

Des Weiteren wird vorgeschlagen, dass eine Innenwandung des Abdeckungselementes eine gegen eine Horizontale geneigte, sich insbesondere von einer Mitte einer axialen Längserstreckung des Abdeckungselementes zu der endseitigen Auffangeinrichtung erstreckende Zuführrampe aufweist, welche so ausgebildet ist, dass innerhalb der Walzenabdeckung befindliche Flüssigkeit bei einer Verlagerung des Abdeckungselementes in eine Öffnungsrichtung der Schwerkraft folgend in die endseitige Auffangeinrichtung geführt wird. Durch die Rotation des Abdeckungselementes um die Walzenachse kann die an der Innenwandung des Abdeckungselementes befindliche Flüssigkeit auf die Zuführrampe strömen und von dort aus entlang einer Steigung bei fortlaufender Verlagerung des Abdeckungselementes in Öffnungsrichtung zu der Auffangeinrichtung fließen. Die Steigung der Zuführrampe bezieht sich dabei auf eine Orientierung der Zuführrampe an einem tiefsten Punkt der Walzenabdeckung, welcher in der geschlossenen Stellung der Walzenabdeckung in vertikaler Richtung unmittelbar unter der Reinigungswalze angeordnet ist. In dem Fall, dass das Abdeckungselement an beiden axialen Endseiten eine Auffangeinrichtung aufweist, empfiehlt es sich, dass das Abdeckungselement zwei Zuführrampen aufweist, welche spiegelsymmetrisch zu einer Ebene angeordnet sind, die in der Mitte der Walzenachse senkrecht zu der Walzenachse verläuft. Die an der Innenwandung des Abdeckungselements entlang strömende Flüssigkeit kann somit unabhängig von der axialen Ausgangsposition an der Innenwandung zu einer der Auffangeinrichtungen gelangen. Bei einer Stellung des Abdeckungselementes, in welcher die Zuführrampe an einem tiefsten Punkt des Abdeckungselementes liegt, kann die Flüssigkeit auf die Zuführrampe strömen und von dort aus bei Rotation des Abdeckungselementes und der Zuführrampe in die Auffangeinrichtung gelangen.

Es wird vorgeschlagen, dass die Auffangeinrichtung eine Ablauföffnung aufweist, welche durch Rotation des Abdeckungselementes in Öffnungsrichtung mit einem Sammelbehälter verbindbar ist, so dass in der Auffangeinrichtung gesammelte Flüssigkeit in den Sammelbehälter überführbar ist. Gemäß dieser Ausgestaltung wird die Flüssigkeit somit zunächst in der Auffangeinrichtung gesammelt und erst bei geöffneter Stellung der Walzenabdeckung durch die Ablauföffnung ausgelassen, weil - spätestens dann - mit dem Sammelbehälter verbunden ist. Ausgehend von der Schließstellung des Abdeckungselementes wird die Flüssigkeit somit zunächst innerhalb des Abdeckungselementes über die Zuführrampe in die Auffangeinrichtung geleitet, verbleibt dort während der weitergehenden Verlagerung des Abdeckungselementes von der Schließstellung in die Öffnungsstellung und wird schließlich bei Erreichen der Öffnungsstellung durch die Ablauföffnung in den Sammelbehälter für Schmutzflüssigkeit überführt. Wenn die Walzenabdeckung somit für einen nächsten Wischbetrieb wieder geöffnet wird, ist die Auffangeinrichtung entleert und es kann keine Flüssigkeit mehr von der Walzenabdeckung auf eine zu reinigende oder frisch gereinigte Fläche abtropfen.

Das Funktionsprinzip, dass die Auffangeinrichtung zunächst die Flüssigkeit aufnimmt und speichert und anschließend in einen Sammelbehälter überführt, kann unabhängig davon vorgesehen sein, ob die Auffangeinrichtung entlang der gesamten Längserstreckung des Abdeckungselementes angeordnet ist oder alternativ in einem axialen Endbereich des Abdeckungselementes. In diesem Zusammenhang kann auch vorgesehen sein, dass das Abdeckungselement bzw. die Walzenabdeckung sowohl in axialer Richtung als auch endseitig ausgebildete Auffangeinrichtungen aufweist, welche untereinander durch Kanäle, Flüssigkeitsleitungen und dergleichen verbunden sind und über eine gemeinsame Ablauföffnung in einen Sammelbehälter entleert werden können.

Schließlich wird vorgeschlagen, dass das Abdeckungselement bezogen auf die Walzenachse um mindestens 130°, vorzugsweise um 135° bis 180°, verlagerbar ist. Dieser vorgeschlagene Schwenkbereich des Abdeckungselementes ist zum einen ausreichend, um die Walzenabdeckung ausreichend für eine Verlagerung der Reinigungswalze auf eine zu reinigende Fläche zu öffnen, und zum anderen in Richtung eines tiefsten Punktes der Walzenabdeckung bzw. des Abdeckungselementes strömende Flüssigkeit in der Auffangeinrichtung sammeln zu können.

Grundsätzlich sind im Sinne der Erfindung unter dem Begriff Feuchtreinigungsgerät solche Geräte zu verstehen, welche ausschließlich oder unter anderem auch eine Feuchtreinigung ermöglichen. Hierzu zählen zum einen die handgeführten und selbsttätig verfahrbaren Feuchtreinigungsgeräte, insbesondere auch Reinigungsroboter, und zum anderen kombinierte Trocken- und Feuchtreinigungsgeräte, welche sowohl eine Feuchtreinigung als auch eine Trockenreinigung durchführen können. Darüber hinaus sind neben üblichen Bodenreinigungsgeräten zur Reinigung eines Fußbodens auch Feuchtreinigungsgeräte zur Reinigung von Überbodenflächen gemeint. Zu diesen gehören beispielsweise Geräte zum Fenster putzen, Reinigen von Regalböden, Treppenstufen und dergleichen.

### Kurze Beschreibung der Zeichnungen

Im Folgenden wird die Erfindung anhand von Ausführungsbeispielen näher erläutert. Es zeigen:
- Fig. 1: ein erfindungsgemäßes Feuchtreinigungsgerät;
- Fig. 2: eine perspektivische Ansicht einer Reinigungswalze mit einer umgebenden Walzenabdeckung;
- Fig. 3: die Walzenabdeckung gemäß Fig. 2 in einer Schließstellung;
- Fig. 4: die Walzenabdeckung in einer teilweise geöffneten Stellung;
- Fig. 5: die Walzenabdeckung in einer gegenüber Fig. 4 weiter geöffneten Stellung;
- Fig. 6: die Walzenabdeckung in einer Öffnungsstellung;
- Fig. 7: die Walzenabdeckung gemäß Fig. 2 separat dargestellt;
- Fig. 8: ein verlagerbares Abdeckungselement der Walzenabdeckung gemäß einer alternativen Ausführungsform;
- Fig. 9: einen radialen Schnitt durch das Abdeckungselement gemäß Fig. 8 in einer Schließstellung;
- Fig. 10: das Abdeckungselement in einer teilweise geöffneten Stellung;
- Fig. 11: das Abdeckungselement in einer gegenüber Fig. 10 weiter geöffneten Stellung und
- Fig. 12: das Abdeckungselement in einer Öffnungsstellung.

### Beschreibung der Ausführungsformen

Figur 1 zeigt ein Feuchtreinigungsgerät 1, welches hier als Feuchtwischgerät mit einem Basisgerät 13 und einem Vorsatzgerät 14 ausgebildet ist. An dem Basisgerät 13 ist ein Stiel 16 mit einem Handgriff 17 angeordnet, mittels welchem ein Nutzer das Feuchtreinigungsgerät 1 über eine zu reinigende Fläche führen kann. Der Stiel 16 ist hier vorteilhaft teleskopierbar ausgebildet, so dass ein Nutzer die Höhe des Feuchtreinigungsgerätes 1 an seine Körpergröße anpassen kann. Während eines üblichen Wischbetriebs verlagert der Nutzer das Feuchtreinigungsgerät 1 in einer Vor- und Zurückbewegung über die zu reinigende Fläche, wobei er das Feuchtreinigungsgerät 1 abwechselnd von sich wegschiebt und zu sich hinzieht.

Das Vorsatzgerät 14 weist ein Gerätegehäuse 12 auf, in welchem ein Tank (nicht dargestellt) für Reinigungsflüssigkeit angeordnet ist. Über einen Einfüllstutzen 15 kann Flüssigkeit in den Tank eingefüllt werden. In dem Gerätegehäuse 12 ist des Weiteren eine Reinigungswalze 3 angeordnet, welche um eine Walzenachse 2 rotierbar ist. Die Walzenachse 2 steht im Wesentlichen senkrecht zu einer üblichen Bewegungsrichtung des Feuchtreinigungsgerätes 1. Die Flüssigkeit kann aus dem Tank auf die Oberfläche der Reinigungswalze 3 abgegeben werden, um diese zu befeuchten.

Während eines Wischbetriebs rotiert die Reinigungswalze 3 um die Walzenachse 2, so dass die Umfangsfläche der Reinigungswalze 3 fortlaufend auf der zu reinigenden Fläche abrollt. Die Reinigungswalze 3 ist üblicherweise mit einem Reinigungsbelag umwickelt, gegebenenfalls unter Zwischenlage eines zusätzlich Flüssigkeit speichernden Schwammkörpers. Der Reinigungsbelag ist hier beispielsweise ein textiles Reinigungstuch. Während des Wischbetriebs lagert sich fortwährend Schmutz an der Reinigungswalze 3, das heißt dem Reinigungsbelag, an. Daher kann nach einer gewissen Betriebsdauer eine Regeneration der Reinigungswalze 3 erforderlich sein, wobei während eines Regenerationsbetriebs Schmutz und mit Schmutz beaufschlagte Flüssigkeit von der Reinigungswalze 3 entfernt werden. Dazu wird die Reinigungswalze 3 üblicherweise mit einer Drehzahl rotiert, welche höher ist als die Drehzahl der Reinigungswalze 3 während eines Wischbetriebs. Dadurch kommt es zu einem Abschleudern von Schmutz und mit Schmutz beaufschlagter Flüssigkeit von der Reinigungswalze 3. Die abgespritzte Flüssigkeit kann aufgefangen und einem Sammelbehälter zugeführt werden.

Figur 2 zeigt einen Teilbereich des Gerätegehäuses 12 des Vorsatzgerätes 14, in welchem die Reinigungswalze 3 um die Walzenachse 2 rotierbar gehalten ist. Die Walzenachse 2 bildet gleichzeitig eine Rotationsachse für ein verlagerbares Abdeckungselement 5 einer Walzenabdeckung 4, die die Reinigungswalze 3 in Umfangsrichtung umgibt. Das Abdeckungselement 5 kann relativ zu einem feststehenden Teil der Walzenabdeckung 4 in einen Öffnungsbereich 6 der Walzenabdeckung 4 verlagert werden, um die Walzenabdeckung 4 in Umfangsrichtung der Reinigungswalze 3 vorzugsweise vollständig zu schließen. Die in Figur 2 dargestellte Schließstellung des Abdeckungselementes 5 bzw. der Walzenabdeckung 4 entspricht der Stellung während eines Regenerationsbetriebs des Feuchtreinigungsgerätes 1, bei welchem Schmutz und Flüssigkeit von der Reinigungswalze 3 abgeschleudert und in einen Sammelbehälter überführt werden. Um das Feuchtreinigungsgerät 1 davon ausgehend wieder für einen üblichen Wischbetrieb einzustellen, wird das Abdeckungselement 5 aus dem Öffnungsbereich 6 der Walzenabdeckung 4 verlagert, so dass die Reinigungswalze 3 aus der Walzenabdeckung 4 heraus in Richtung einer zu reinigenden Fläche verlagert werden kann. Hierzu sind üblicherweise ein Antriebsmotor und ein Getriebe vorgesehen, die die Verlagerung des Abdeckungselementes 5 und gegebenenfalls auch der Reinigungswalze 3 bewirken (nicht dargestellt).

Ein Regenerationsbetrieb des Feuchtreinigungsgerätes 1 wird so eingeleitet, dass das Abdeckungselement 5 verlagert wird, bis die Reinigungswalze 3 in Umfangsrichtung vollständig von der Walzenabdeckung 4 eingehaust ist. Anschließend wird die Reinigungswalze 3 stark beschleunigt, gegebenenfalls unter vorheriger oder gleichzeitiger Zugabe von Flüssigkeit. Durch die hohe Drehzahl der Reinigungswalze 3, welche höher sein sollte als die Drehzahl der Reinigungswalze 3 während eines Wischbetriebs, wird die Flüssigkeit inklusive Schmutz aus der Reinigungswalze 3 herausgeschleudert. Zusätzlich kann eine Abstreifvorrichtung 19 vorgesehen sein, die die Oberfläche der Reinigungswalze 3 berührt und zusätzlich die Regeneration unterstützt. Die Rotation der Reinigungswalze 3 bewirkt gleichzeitig eine Strömung der Umgebungsluft, welche den Transport der Flüssigkeit und des Schmutzes in Richtung eines Sammelkanals 18 unterstützt. Insgesamt wird somit ein optimales Regenerationsergebnis erzielt.

Für den nachfolgenden Wischbetrieb wird die Walzenabdeckung 4 wieder geöffnet, indem das Abdeckungselement 5 in Öffnungsrichtung r um die Walzenachse 2 verlagert wird und die Reinigungswalze 3 aus dem Gerätegehäuse 12 heraustreten und in Kontakt mit einer zu reinigenden Fläche gelangen kann.

Bei der Verlagerung des Abdeckungselementes 5 in Öffnungsrichtung r strömt Restflüssigkeit, welche während des Regenerationsbetriebs nicht in den Sammelkanal 18 überführt wurde, entlang einer Innenwandung 7 des Abdeckungselementes 5 zu einem jeweils aktuellen tiefsten Punkt der Walzenabdeckung 4 bzw. des Abdeckungselementes 5. Ein Endbereich des Abdeckungselementes 5, welcher zu dem Öffnungsbereich 6 der Walzenabdeckung 4 benachbart ist, weist eine Auffangeinrichtung 8 auf, welche hier als ein Auffangbehälter ausgebildet ist, der ausgehend von der Innenwandung 7 radial nach innen versetzt angeordnet ist. Die Auffangeinrichtung 8 stellt ein Speichervolumen für die aufzunehmende Flüssigkeit bereit. Beispielsweise kann hier eine Flüssigkeitsmenge von 20 ml aufgenommen werden. Da nach einem Regenerationsbetrieb der Reinigungswalze 3 üblicherweise nur Flüssigkeitsmengen von wenigen Millilitern innerhalb der Walzenabdeckung 4 verbleiben, ist die Auffangeinrichtung 8 groß genug, um diese Flüssigkeitsmenge aufnehmen zu können.

Im Folgenden wird die Funktionsweise der Auffangeinrichtung 8 anhand der Figuren 3 bis 6 näher dargestellt. Diese zeigen das Abdeckungselement 5 der Walzenabdeckung 4 ausgehend von einer Schließstellung (Figur 3) bei einer Verlagerung in Richtung einer Öffnungsstellung (Figur 6).

In Figur 3 befindet sich das Abdeckungselement 5 in der Schließstellung, in welcher die Walzenabdeckung 4 die Reinigungswalze 3 in Umfangsrichtung vollständig umgibt. Zu dem dargestellten Zeitpunkt ist ein Regenerationsbetrieb des Feuchtreinigungsgerätes 1 beendet und ein Großteil der Flüssigkeit der Reinigungswalze 3 in den Sammelkanal 18 überführt. Nur ein kleiner Anteil Restflüssigkeit (in den Figuren nicht maßstabsgetreu dargestellt) verbleibt innerhalb der Walzenabdeckung 4 und sammelt sich der Schwerkraft folgend an einem tiefsten Punkt auf der Innenwandung 7 des Abdeckungselementes 5. Die an dem Abdeckungselement 5 angeordnete Auffangeinrichtung 8 befindet sich in der Schließstellung des Abdeckungselementes 5 bezogen auf eine vertikale Richtung vollständig über dem tiefsten Punkt, in dem sich die Flüssigkeit und gegebenenfalls Schmutz gesammelt haben. Die Auffangeinrichtung 8 ist hier (in der gezeigten Schnittdarstellung nicht zu sehen) entlang der gesamten Längserstreckung der Reinigungswalze 3 ausgebildet. In Umfangsrichtung erstreckt sich die Auffangeinrichtung 8 über einen Winkelabschnitt α des Abdeckungselementes 5, welcher ungefähr 45° einnimmt. Dies entspricht einem Viertel des von dem gesamten Abdeckungselement 5 eingenommenen Winkelbereiches, der hier 180° beträgt.

Figur 4 zeigt eine Stellung der Walzenabdeckung 4, bei welcher das Abdeckungselement in Öffnungsrichtung r so verlagert ist, dass der Öffnungsbereich 6 zumindest teilweise freigegeben ist. In dieser Stellung befindet sich die Öffnung 9 der Auffangeinrichtung 8 ungefähr im Bereich des tiefsten Punktes der Walzenabdeckung 4, so dass die an dem tiefsten Punkt gesammelte Flüssigkeit in die Auffangeinrichtung 8 strömen kann.

Bei weiterem Fortschreiten der Verlagerung des Abdeckungselementes 5 in Öffnungsrichtung r öffnet sich der Öffnungsbereich 6 zusehends, wie in Figur 5 dargestellt. Die Auffangeinrichtung 8 hat nun den tiefsten Punkt überschritten und befindet sich in einer Stellung, in welcher die Öffnung 9 der Auffangeinrichtung 8 auf einem höheren Niveau angeordnet ist als die in der Auffangeinrichtung 8 gesammelte Flüssigkeit. In dieser Stellung kann die Flüssigkeit nicht mehr aus der Auffangeinrichtung 8 entweichen und somit auch nicht auf die zu reinigende Fläche abtropfen.

In der in Figur 6 dargestellten Öffnungsstellung ist der Öffnungsbereich 6 der Walzenabdeckung 4 maximal geöffnet. Dies ist die Stellung, welche die Walzenabdeckung 4 während des Wischbetriebs des Feuchtreinigungsgerätes 1 innehat.

Wenn die Walzenabdeckung 4 ausgehend von der in Figur 6 gezeigten Öffnungsstellung wieder schließt, fließt die Flüssigkeit wieder aus der Auffangeinrichtung 8 heraus auf die Innenwandung 7 des Abdeckungselementes 5. Bei dem folgenden Regenerationsbetrieb der Reinigungswalze 3 wird die Flüssigkeit wiederum durch die rotierende Reinigungswalze 3 beschleunigt und gelangt mit weiterer von der Reinigungswalze abgeschleuderter Flüssigkeit zu dem Sammelkanal 18 und von dort aus in einen Sammelbehälter für verschmutzte Flüssigkeit. Nach Beendigung des Regenerationsbetriebs verbleibt gegebenenfalls wieder Restflüssigkeit innerhalb der Walzenabdeckung 4, welche bei einem Öffnen der Walzenabdeckung 4 ebenfalls wieder in der Auffangeinrichtung 8 gesammelt wird. Die Menge der zurückbleibenden Flüssigkeit steigt somit durch aufeinander folgende Regenerationszyklen nicht an. Vielmehr wird die Restflüssigkeit eines vorangegangenen Regenerationsbetriebs nur zeitweilig in der Auffangeinrichtung 8 gespeichert und bei dem darauf folgenden Regenerationsbetrieb wieder freigegeben, so dass diese sich mit der erneut von der Reinigungswalze 3 abgeschleuderten Flüssigkeit vermengen und zu dem Sammelkanal 18 gelangen kann. Es stellt sich somit ein Gleichgewicht der zurückbleibenden Flüssigkeit innerhalb der Walzenabdeckung 4 ein.

Da die Auffangeinrichtung 8 in axialer Richtung entlang der gesamten Längserstreckung der Reinigungswalze 3 bzw. der Walzenabdeckung 4 ausgebildet ist, kann Flüssigkeit von jedem Bereich der Reinigungswalze 3 in die Auffangeinrichtung 8 überführt werden, ohne dass besondere Führungseinrichtungen notwendig sind. Vielmehr folgt die von der Reinigungswalze 3 abgeschleuderte Flüssigkeit lediglich der Krümmung der Innenwandung 7 in Richtung des tiefsten Punktes des Abdeckungselementes 5, wo dieses gesammelt und schließlich bei Verlagerung des Abdeckungselementes 5 in Öffnungsrichtung r in die Auffangeinrichtung 8 überführt werden kann.

Figur 7 zeigt die Walzenabdeckung 4 in Alleinstellung, das heißt ohne darin angeordnete Reinigungswalze 3. Die Walzenabdeckung 4 befindet sich in der Schließstellung, in welcher das Abdeckungselement 5 den Öffnungsbereich 6 der Walzenabdeckung 4 vollständig verschließt. Erkennbar ist der Sammelkanal 18, durch welchen Flüssigkeit in einen Sammelbehälter des Feuchtreinigungsgerätes 1 gelangen kann. Der Sammelkanal 18 ist einstückig mit der Walzenabdeckung 4 ausgebildet, beispielsweise im Spritzgussverfahren. Die Öffnung 9 der Auffangeinrichtung 8 eilt dem Speichervolumen der Auffangeinrichtung 8 bezogen auf die Öffnungsrichtung r des Abdeckungselementes 5 voraus. Darüber hinaus weist die Öffnung 9 eine Mehrzahl von Stegen 20 auf, welche in axialer Richtung des Abdeckungselementes 5 nebeneinander angeordnet sind und entlang welcher die Flüssigkeit in die Auffangeinrichtung 8 strömen kann.

Figur 8 zeigt ein Abdeckungselement 5 einer Walzenabdeckung 4 gemäß einer weiteren Ausführungsform. Das dargestellte Abdeckungselement 5 weist in Bezug auf eine axiale Richtung endseitige Auffangeinrichtungen 8 auf. In diese Auffangeinrichtungen 8 kann Flüssigkeit von einer Innenwandung 7 des Abdeckungselementes 5 durch Öffnungen 9 einströmen. An der Innenwandung 7 des Abdeckungselementes 5 ist für jede der Auffangeinrichtungen 8 jeweils eine Zuführrampe 10 angeordnet, welche sich von einer Mitte der Längserstreckung des Abdeckungselementes 5 zu der jeweiligen Auffangeinrichtung 8 erstreckt. Die Zuführrampe 10 weist in der in Figur 8 dargestellten Stellung des Abdeckungselementes 5 eine Steigung auf, über welche Flüssigkeit während einer Rotation des Abdeckungselementes 5 von der Innenwandung 7 des Abdeckungselementes 5 zu der Öffnung 9 der jeweiligen Auffangeinrichtung 8 strömen kann. Durch die Verlagerung des Abdeckungselementes 5 von der Schließstellung in die Öffnungsstellung verlagert sich auch die jeweilige Zuführrampe 10, wobei sich die Orientierung der Zuführrampe 10 bezogen auf eine Wirkrichtung der Schwerkraft ändert. Die in der Auffangeinrichtung 8 gesammelte Flüssigkeit kann bei einer Öffnungsstellung des Abdeckungselementes 5 nicht mehr zurück durch die Öffnung 9 auf die Zuführrampe 10 bzw. die Innenwandung 7 des Abdeckungselementes 5 strömen. Dadurch ist die Flüssigkeit in der Auffangeinrichtung 8 gefangen und kann in der Öffnungsstellung der Walzenabdeckung 4 nicht auf eine zu reinigende Fläche abtropfen.

Die Figuren 9 bis 12 zeigen zur Verdeutlichung der Funktion einen radialen Querschnitt durch eine Auffangeinrichtung 8 während einer Rotation des Abdeckungselementes 5 von einer Schließstellung (Figur 9) in eine Öffnungsstellung (Figur 12).

In der Schließstellung des Abdeckungselementes 5 gemäß Figur 9 ist die Zuführrampe 10 in Richtung der Öffnung 9 der Auffangeinrichtung 8 ansteigend, so dass innerhalb der Walzenabdeckung 4 befindliche Restflüssigkeit noch nicht von der Innenwandung 7 des Abdeckungselementes 5 über die Zuführrampe 10 in die Auffangeinrichtung 8 strömen kann. Die Flüssigkeit bzw. gegebenenfalls auch Schmutz sammelt sich an zunächst einem tiefsten Punkt innerhalb des Abdeckungselementes 5.

Bei einer in Figur 10 dargestellten Verlagerung des Abdeckungselementes 5 in Öffnungsrichtung r verlagert sich auch der tiefste Punkt des Abdeckungselementes 5 bzw. der Zuführrampe 10, so dass die gesammelte Flüssigkeit mit der Verlagerung in die Auffangeinrichtung 8 gelangen kann.

Figur 11 zeigt einen Zeitpunkt während einer (gegenüber Figur 10) fortgeführten Verlagerung des Abdeckungselementes 5 in Öffnungsrichtung r. Dabei befindet sich die Flüssigkeit nun bezogen auf eine vertikale Richtung unter der Zuführrampe 10.

Figur 12 zeigt schließlich die Stellung des Abdeckungselementes 5 bei vollständig geöffnetem Öffnungsbereich 6 der Walzenabdeckung 4. In dieser Stellung befindet sich die in der Auffangeinrichtung 8 gesammelte Flüssigkeit bezogen auf eine vertikale Richtung über einer Ablauföffnung 11 der Auffangeinrichtung 8, so dass die in der Auffangeinrichtung 8 enthaltene Flüssigkeit aus der Auffangeinrichtung 8 ausfließen kann. An die Ablauföffnung 11 der Auffangeinrichtung 8 schließt sich in der Öffnungsstellung des Abdeckungselementes 5 vorzugsweise der Sammelkanal 18 des Vorsatzgerätes 14 an, so dass die Flüssigkeit aus der Auffangeinrichtung 8 in einen Sammelbehälter für Schmutzflüssigkeit überführt werden kann.

Obwohl die Erfindung beispielhaft in Bezug auf ein handgeführtes Feuchtreinigungsgerät 1 erläutert wurde, kann das Feuchtreinigungsgerät 1 selbstverständlich auch ein Reinigungsroboter sein. Darüber hinaus kann das Feuchtreinigungsgerät 1 auch ein kombiniertes Wisch- und Sauggerät sein oder ein Feuchtreinigungsgerät 1, welches ausschließlich eine Feuchtreinigungsaufgabe ausführen kann.

### Liste der Bezugszeichen

- 1: Feuchtreinigungsgerät
- 2: Walzenachse
- 3: Reinigungswalze
- 4: Walzenabdeckung
- 5: Abdeckungselement
- 6: Öffnungsbereich
- 7: Innenwandung
- 8: Auffangeinrichtung
- 9: Öffnung
- 10: Zuführrampe
- 11: Ablauföffnung
- 12: Gerätegehäuse
- 13: Basisgerät
- 14: Vorsatzgerät
- 15: Einfüllstutzen
- 16: Stiel
- 17: Handgriff
- 18: Sammelkanal
- 19: Abstreifvorrichtung
- 20: Steg

- α: Winkelabschnitt

- r: Öffnungsrichtung

## Patentansprüche

1. Feuchtreinigungsgerät (1), insbesondere Feuchtwischgerät, mit einer um eine Walzenachse (2) rotierbar gelagerten Reinigungswalze (3) und einer die Reinigungswalze (3) in Umfangsrichtung zumindest teilweise umgebenden Walzenabdeckung (4), welche mindestens ein verlagerbares Abdeckungselement (5) zum wahlweisen Verschließen und/oder Öffnen eines Öffnungsbereiches (6) der Walzenabdeckung (4) aufweist, **dadurch gekennzeichnet, dass** das verlagerbare Abdeckungselement (5) eine ein Speichervolumen bereitstellende Auffangeinrichtung (8), insbesondere einen Auffangbehälter, zum Sammeln von innerhalb der Walzenabdeckung (4) zurückbleibender Flüssigkeit aufweist.

2. Feuchtreinigungsgerät (1) nach Anspruch 1, **dadurch gekennzeichnet, dass** die Auffangeinrichtung (8) radial nach innen versetzt an einer zu der Reinigungswalze (3) gewandten Innenwandung (7) des Abdeckungselementes (5) angeordnet ist.

3. Feuchtreinigungsgerät (1) nach Anspruch 1 oder 2, **dadurch gekennzeichnet, dass** die Auffangeinrichtung (8) ausgebildet ist, eine Flüssigkeitsmenge von bis zu 30 ml aufzunehmen.

4. Feuchtreinigungsgerät (1) nach einem der vorhergehenden Ansprüche, **dadurch gekennzeichnet, dass** die Auffangeinrichtung (8) eine Öffnung (9) aufweist, welche dem Speichervolumen in eine Öffnungsrichtung (r) der Walzenabdeckung (4) vorauseilt.

5. Feuchtreinigungsgerät (1) nach einem der vorhergehenden Ansprüche, **dadurch gekennzeichnet, dass** die Auffangeinrichtung (8) entlang der gesamten axialen Längserstreckung des Abdeckungselementes (5) ausgebildet ist.

6. Feuchtreinigungsgerät (1) nach einem der vorhergehenden Ansprüche, **dadurch gekennzeichnet, dass** die Auffangeinrichtung (8) in Umfangsrichtung des Abdeckungselementes (5) über einen Winkelabschnitt (a) von 30° bis 90° ausgebildet ist.

7. Feuchtreinigungsgerät (1) nach einem der vorhergehenden Ansprüche, **gekennzeichnet durch** mindestens eine Auffangeinrichtung (8), welche bezogen auf eine axiale Richtung endseitig an dem Abdeckungselement (5) angeordnet ist.

8. Feuchtreinigungsgerät (1) nach Anspruch 7, **dadurch gekennzeichnet, dass** eine Innenwandung (7) des Abdeckungselementes (5) eine gegen eine Horizontale geneigte, sich insbesondere von einer Mitte einer axialen Längserstreckung des Abdeckungselementes (5) zu der endseitigen Auffangeinrichtung (8) erstreckende Zuführrampe (10) aufweist, welche so ausgebildet ist, dass innerhalb der Walzenabdeckung (4) befindliche Flüssigkeit bei einer Verlagerung des Abdeckungselementes (5) in eine Öffnungsrichtung (r) der Schwerkraft folgend in die endseitige Auffangeinrichtung (8) geführt wird.

9. Feuchtreinigungsgerät (1) nach einem der vorhergehenden Ansprüche, **dadurch gekennzeichnet, dass** die Auffangeinrichtung (8) eine Ablauföffnung (11) aufweist, welche durch Rotation des Abdeckungselementes (5) in Öffnungsrichtung (r) mit einem Sammelbehälter verbindbar ist, so dass in der Auffangeinrichtung (8) gesammelte Flüssigkeit in den Sammelbehälter überführbar ist.

10. Feuchtreinigungsgerät (1) nach einem der vorhergehenden Ansprüche, **dadurch gekennzeichnet, dass** das Abdeckungselement (5) bezogen auf die Walzenachse (2) um mindestens 130°, vorzugsweise um 135° bis 180°, verlagerbar ist.

## Claims

1. Wet cleaning device (1), in particular a wet mopping device, comprising a cleaning roller (3), mounted for rotation about a roller axis (2), and a roller cover (4), which at least partially surrounds the cleaning roller (3) in the circumferential direction and has at least one movable cover element (5) for optionally closing and/or opening an opening region (6) of the roller cover (4), **characterised in that** the displaceable cover element (5) comprises a collection device (8), in particular a collection container, which provides a storage volume for collecting liquid remaining inside the roller cover (4).

2. Wet cleaning device (1) according to claim 1, **characterised in that** the collection device (8) is arranged so as to be radially inwardly offset on an inner wall (7) of the cover element (5) facing the cleaning roller (3).

3. Wet cleaning device (1) according to either claim 1 or claim 2, **characterised in that** the collection device (8) is designed to hold an amount of liquid of up to 30 ml.

4. Wet cleaning device (1) according to any of the preceding claims, **characterised in that** the collection device (8) comprises an opening (9) which is in front of the storage volume in an opening direction (r) of the roller cover (4).

5. Wet cleaning device (1) according to any of the preceding claims, **characterised in that** the collection device (8) is formed along the entire axial longitudinal extension of the cover element (5).

6. Wet cleaning device (1) according to any of the preceding claims, **characterised in that** the collection device (8) is formed in the circumferential direction of the cover element (5) over an angular portion (a) of 30° to 90°.

7. Wet cleaning device (1) according to any of the preceding claims, **characterised by** at least one collection device (8) which is arranged on the end-face of the cover element (5), based on an axial direction.

8. Wet cleaning device (1) according to claim 7, **characterised in that** an inner wall (7) of the cover element (5) comprises a feed ramp (10) which is inclined with respect to the horizontal and extends in particular from a centre of an axial longitudinal extension of the cover element (5) to the end-face collection device (8), which feed ramp is designed such that liquid located inside the roller cover (4) is guided into the end-face collection device (8) owing to gravity when the cover element (5) is displaced in an opening direction (r).

9. Wet cleaning device (1) according to any of the preceding claims, **characterised in that** the collection device (8) has a drain opening (11) which can be connected to a collection container by rotating the cover element (5) in the opening direction (r), and therefore liquid collected in the collection device (8) can be transferred into the collection container.

10. Wet cleaning device (1) according to any of the preceding claims, **characterised in that** the cover element (5) can be displaced in relation to the roller axis (2) by at least 130°, preferably by 135° to 180°.

## Revendications

1. Dispositif de nettoyage humide (1), en particulier dispositif d'essuyage humide, avec un rouleau de nettoyage (3) monté de manière à pouvoir tourner autour d'un axe de rouleau (2) et une enveloppe de rouleau (4) entourant au moins partiellement le rouleau de nettoyage (3) dans la direction circonférentielle, qui présente au moins un élément d'enveloppe (5) déplaçable pour fermer et/ou ouvrir au choix une zone d'ouverture (6) de l'enveloppe de rouleau (4), **caractérisé en ce que** l'élément d'enveloppe mobile (5) comporte un dispositif de collecte (8) fournissant un volume de stockage, en particulier un récipient de collecte, pour collecter le liquide restant à l'intérieur de l'enveloppe de rouleau (4).

2. Dispositif de nettoyage humide (1) selon la revendication 1, **caractérisé en ce que** le dispositif de collecte (8) est agencé de manière décalée radialement vers l'intérieur à une paroi intérieure (7) de l'élément d'enveloppe (5) tournée vers le rouleau de nettoyage (3).

3. Dispositif de nettoyage humide (1) selon la revendication 1 ou 2, **caractérisé en ce que** le dispositif de collecte (8) est conçu pour recevoir une quantité de liquide allant jusqu'à 30 ml.

4. Dispositif de nettoyage humide (1) selon l'une des revendications précédentes, **caractérisé en ce que** le dispositif de collecte (8) présente une ouverture (9) qui précède le volume de stockage dans une direction d'ouverture (r) de l'enveloppe de rouleau (4).

5. Dispositif de nettoyage humide (1) selon l'une des revendications précédentes, **caractérisé en ce que** le dispositif de collecte (8) est formé le long de toute l'extension longitudinale axiale de l'élément d'enveloppe (5).

6. Dispositif de nettoyage humide (1) selon l'une des revendications précédentes, **caractérisé en ce que** le dispositif de collecte (8) est formé dans la direction circonférentielle de l'élément d'enveloppe (5) sur un secteur angulaire (a) de 30° à 90°.

7. Dispositif de nettoyage humide (1) selon l'une des revendications précédentes, **caractérisé par** au moins un dispositif de collecte (8) qui est agencé à un côté extrémal de l'élément d'enveloppe (5) par rapport à une direction axiale.

8. Dispositif de nettoyage humide (1) selon la revendication 7, **caractérisé en ce qu'**une paroi intérieure (7) de l'élément d'enveloppe (5) présente une rampe d'alimentation (10) inclinée par rapport à une horizontale, qui s'étend en particulier d'un milieu d'une extension longitudinale axiale de l'élément d'enveloppe (5) jusqu'au dispositif de collecte (8) situé du côté extrémal et qui est conçu de telle manière que, lorsque l'élément d'enveloppe (5) est déplacé dans une direction d'ouverture (r), le liquide se trouvant à l'intérieur de l'enveloppe de rouleau (4) est guidé dans le dispositif de collecte (8) situé du côté extrémal du fait de la gravité.

9. Dispositif de nettoyage humide (1) selon l'une des revendications précédentes, **caractérisé en ce que** le dispositif de collecte (8) présente une ouverture d'évacuation (11) qui peut être reliée à un récipient de collecte par rotation de l'élément d'enveloppe (5) dans la direction d'ouverture (r) de sorte que le liquide recueilli dans le dispositif de collecte (8) peut être transféré dans le récipient de collecte.

10. Dispositif de nettoyage humide (1) selon l'une des revendications précédentes, **caractérisé en ce que** l'élément d'enveloppe (5) est déplaçable d'au moins 130°, de préférence de 135° à 180°, par rapport à l'axe du rouleau (2).
